# FASCICULE DE BREVET EUROPEEN

(11) **EP 3 994 412 B1**
(45) Date de publication et mention de la délivrance du brevet: **19.04.2023**
(21) Numéro de dépôt: 20747014.7
(22) Date de dépôt: 30.06.2020
(51) Int. Cl.: F28G 7/00

(54) **SYSTÈME ET PROCÉDÉ DE NETTOYAGE PAR ONDES DE CHOC POUR ÉCHANGEUR THERMIQUE D'UNE CHAUDIÈRE**
SYSTEM UND VERFAHREN ZUR REINIGUNG DES WÄRMETAUSCHERS EINES KESSELS MITTELS STOSSWELLEN
SYSTEM AND METHOD FOR CLEANING THE HEAT EXCHANGER OF A BOILER USING SHOCK WAVES

(30) Priorité: 01.07.2019 FR 1907293
(43) Date de publication de la demande: 11.05.2022
(73) Titulaire: CNIM Environnement & Energie EPC, 92300 Levallois Perret (FR)
(72) Inventeur: MERLO, Nazim, 83000 TOULON (FR); CASTILLO, Anthony, 13013 MARSEILLE (FR)
(74) Mandataire: Lebkiri, Alexandre
(86) Numéro de dépôt international: PCT/FR2020/000196
(87) Numéro de publication internationale: WO 2021/001606

(56) Documents cités:
- EP-A1- 1 162 406
- WO-A1-2012/141284
- FR-A1- 2 938 623
- US-A1- 2009 120 336

## Description

### DOMAINE TECHNIQUE

L'invention se rapporte à un système de nettoyage par ondes de choc qui est destiné à être installé sur tout système émettant des poussières, des cendres ou des dépôts colmatant. En particulier, l'invention se rapport à un système de nettoyage par ondes de choc destiné à être installé sur un système thermique du type chaudière industrielle, et débouchant en vis-à-vis au moins d'un échangeur thermique de type vaporisateur ou surchauffeur. L'invention se rapporte, plus particulièrement, à un système de nettoyage tel que défini au préambule de la revendication 1, et tel qu'illustré au document US2009/120336A1.

L'invention porte en outre sur une chaudière comprenant des échangeurs thermiques et une pluralité de systèmes de nettoyage desdits échangeurs.

L'invention se rapporte aussi à un procédé de nettoyage d'au moins un échangeur de la chaudière mis en oeuvre par le système de nettoyage.

### ART ANTÉRIEUR

Parmi les chaudières industrielles existantes, certaines sont adaptées pour récupérer de la chaleur et sont de fait installées en aval d'un dispositif de combustion générant des fumées chargées de particules. A titre d'exemple, ce type de chaudière peut être installé en sortie d'un dispositif d'incinération d'ordures ménagères.

Les fumées sont chargées de particules qui se déposent sur les parois des échangeurs thermiques de la chaudière, ce qui génère des dépôts à la surface desdites parois d'échangeurs thermiques.

Le nettoyage des parois des échangeurs thermiques est essentiel pour assurer le fonctionnement optimal desdits échangeurs. Il existe pour cela des systèmes de nettoyage utilisant des gaz explosifs pour générer des ondes de choc projetées contre la surface des parois d'échangeurs thermiques. Cela a pour effet de briser et supprimer le dépôt sur les parois d'échangeurs thermiques.

Il est connu des systèmes dits tubes à chocs comprenant classiquement une chambre haute pression en air comprimé reliée à une chambre basse pression par l'intermédiaire d'un dispositif de déclenchement rapide et généralement appelés canons à air. La chambre basse pression à préférentiellement la forme d'un tube dont l'extrémité libre ouverte est prévue pour être orientée en direction de la surface à nettoyer. Cependant, ces systèmes à déclenchement rapides génèrent des ondes de choc dont la pression n'est pas suffisante pour briser et supprimer les dépôts adhérents sur les parois d'échangeurs thermiques, dès lors que celles-ci sont éloignées du canon à air, ce qui est rapidement le cas sur les générateurs de vapeur industriels de grande capacité (plusieurs mégawatts thermiques) ayant des gaines de plusieurs m2 de section.

Il en est de même pour les systèmes générant des ondes acoustiques qui ne remplissent pas les conditions de pression nécessaires à un nettoyage efficace.

Pour atteindre des pressions suffisamment élevées pour briser et supprimer le dépôt sur les parois d'échangeurs thermiques, il existe également des tubes à chocs à explosion, comprenant un mélange gazeux avec combustible et comburant, et un dispositif d'ignition du mélange gazeux pour créer une explosion. Cette explosion génère une onde de choc qui se propage en direction de l'échangeur à nettoyer pour briser et supprimer le dépôt sur ses parois.

Ces derniers dispositifs à explosion présentent néanmoins des inconvénients : un coût trop élevé de fonctionnement et de fortes contraintes liées à la sécurité d'utilisation.

### EXPOSÉ DE L'INVENTION

L'invention vise ainsi à remédier au problème de l'état de la technique identifié ci-dessus en proposant un système de nettoyage par ondes de choc pour au moins un échangeur thermique d'une chaudière, qui présente une efficacité optimale de nettoyage, génère des coûts de fonctionnement raisonnables et fonctionne dans des conditions de sécurité optimales.

A cet effet et en premier lieu, l'invention vise un système de nettoyage pour échangeur thermique, adapté pour générer des ondes de chocs à partir d'un gaz et les projeter contre la surface de l'échangeur, lequel système comprend au moins un dispositif de nettoyage comprenant une première chambre haute pression destinée à être fluidiquement reliée à un réservoir de gaz sous pression pour alimenter ladite première chambre haute pression en gaz, une deuxième chambre basse pression comprenant un orifice d'échappement de l'onde de choc, et un dispositif déclencheur actionnable de manière réversible entre une position de fermeture empêchant la communication de fluide entre lesdites première et deuxième chambres, et une position d'ouverture mettant lesdites chambres en communication de fluide.

Le système de l'invention peut également comporter les caractéristiques optionnelles suivantes considérées isolément ou selon toutes les combinaisons techniques possibles :
- La masse volumique du gaz à une pression de un bar est inférieure ou égale à 0,8 kg/m³.
- Le gaz est non explosif.
- Le gaz alimentant les différents éléments du système de nettoyage est de l'hélium.
- La première chambre forme une chambre de stockage du gaz pressurisé entre 50 et 300 bar.
- Le dispositif de nettoyage comprend un dispositif de récupération de gaz de fuite en communication de fluide avec une zone dite de fuite qui s'étend entre la première chambre haute pression depuis laquelle ledit gaz de fuite est susceptible de s'échapper, et l'extérieur dudit dispositif.
- Le dispositif de récupération de gaz est fluidiquement relié à un réservoir de récupération dudit gaz de fuite.
- Le dispositif de récupération de gaz comprend une chambre de récupération.
- Le système comprend un réservoir intermédiaire destiné à être fluidiquement relié au réservoir de gaz sous pression pour être alimenté par ledit réservoir en gaz haute pression, et fluidiquement relié à la première chambre haute pression du dispositif de nettoyage.
- Le système comprend au moins un réservoir complémentaire destiné à être fluidiquement relié au réservoir de gaz sous pression pour être alimenté par ledit réservoir de gaz sous pression, et fluidiquement relié à la première chambre haute pression du dispositif de nettoyage.
- Le réservoir intermédiaire est fluidiquement relié au dispositif de récupération pour former réservoir de récupération de gaz de fuite.
- La deuxième chambre basse pression est un tube dont une première extrémité libre forme l'orifice d'échappement de l'onde de choc, et en ce que la première chambre haute pression est disposée coaxialement au tube, une deuxième extrémité opposée du tube étant en communication de fluide avec la première chambre lorsque le dispositif déclencheur est en position d'ouverture.
- Le dispositif déclencheur comprend un piston disposé coaxialement au tube et à la première chambre, laquelle première chambre forme une cavité annulaire entourant au moins une partie du piston en position de fermeture, et un dispositif d'actionnement adapté pour actionner le piston entre ses deux positions respectivement d'ouverture et de fermeture, lequel piston est mobile selon son axe longitudinal entre sa position de fermeture dans laquelle une portion extrémité libre du piston est logée dans le tube, et sa position d'ouverture dans laquelle le piston est totalement dégagé du tube et permet la communication de fluide entre la première chambre et le tube.
- Le diamètre interne De de la cavité annulaire et le diamètre interne Dp du tube sont tels que *0,5Dp < De < 3Dp.*
- La longueur L du tube 4 est entre huit et douze fois supérieure à son diamètre externe Dex.
- La zone de fuite est une liaison glissière assurant le guidage à translation entre le piston et la première chambre haute pression.
- Le dispositif d'actionnement du piston comprend un premier organe mécanique solidaire d'une seconde extrémité libre du piston, lequel premier organe mécanique est configuré pour amener le piston vers sa position d'ouverture, et un second organe mécanique solidaire d'une paroi de la première chambre haute pression, lequel second organe mécanique est configuré pour amener et maintenir le piston vers et dans sa position de fermeture.
- La vitesse d'ouverture du dispositif déclencheur est supérieure ou égale à 1,5 m² par seconde.

L'invention porte également sur une chaudière comprenant une pluralité d'échangeurs thermiques et un système de nettoyage tel que décrit précédemment et comprenant une pluralité de dispositifs de nettoyage, l'orifice d'échappement de la deuxième chambre basse pression de chaque dispositif de nettoyage étant en vis-à-vis d'au moins un échangeur de la chaudière.

L'invention porte en outre sur un procédé de génération d'une onde de choc d'un système de nettoyage tel que décrit précédemment, caractérisé en ce qu'il comprend les étapes successives de :
i. Actionnement du dispositif déclencheur vers sa position de fermeture suivi de l'approvisionnement en gaz de la première chambre d'au moins un dispositif de nettoyage jusqu'à ce que ladite première chambre atteigne une pression seuil déterminée, la masse volumique du gaz à une pression de un bar étant inférieure à 0,8 kg/m³ ;
ii. Actionnement du dispositif déclencheur du dispositif de nettoyage considéré vers sa position d'ouverture, mettant les première et deuxième chambre en communication de fluide et provoquant la génération d'une onde de choc se propageant dans la deuxième chambre en direction de son orifice d'échappement ;
iii. Actionnement du dispositif déclencheur vers sa position de fermeture ;

Le procédé de l'invention peut également comporter les caractéristiques optionnelles suivantes considérées isolément ou selon toutes les combinaisons techniques possibles :
- Le procédé comprend une étape initiale de purge de la première chambre avec le gaz d'approvisionnement et de la deuxième chambre avec un autre gaz plus dense que le gaz d'approvisionnement, le dispositif déclencheur étant dans sa position d'ouverture.
- La durée de remplissage en secondes de la première chambre effectué à l'étape i est inférieur ou égale à dix fois la valeur du volume exprimé en litres de la première chambre.
- La pression seuil P₄ de la première chambre atteinte à la fin de l'étape i est comprise entre 50 et 300 bars, et la pression P₂ de l'onde de choc 6 au niveau de l'orifice d'échappement 5 de la deuxième chambre est supérieure à cinq bars.
- Les étapes i à iii sont répétées de manière cyclique selon une fréquence déterminée.
- Le procédé comprend, durant au moins les étapes i et iii, une étape de récupération continue du gaz de fuite s'échappant de la première chambre haute pression par le dispositif de récupération.
- Le dispositif déclencheur comprenant un piston disposé coaxialement aux première et deuxième chambres, et un dispositif d'actionnement adapté pour actionner le piston selon son axe longitudinal entre ses deux positions respectivement d'ouverture et de fermeture, lequel dispositif d'actionnement comprend un premier organe mécanique prévu, lorsqu'il est activé, pour amener le piston vers sa position d'ouverture, et un second organe mécanique prévu, lorsqu'il est activé, pour amener le piston vers sa position de fermeture, caractérisé en ce que l'étape ii comprend :
   - une sous étape d'activation du premier organe mécanique par des moyens d'activation de manière à générer une force mécanique sur le piston tendant à amener ce dernier vers sa position d'ouverture, le piston étant maintenu dans sa position de fermeture par le second organe mécanique activé ;
   - dès que la force mécanique atteint une valeur seuil, désactivation concomitante du premier organe mécanique et du second organe mécanique induisant le déplacement brutal du piston vers sa position d'ouverture ;
   et en ce que l'étape iii comprend :
   - une sous étape d'activation des moyens d'activation ramenant le piston de sa position d'ouverture vers sa position de fermeture, puis d'activation de du second organe mécanique pour maintenir le piston dans sa position de fermeture, le premier organe mécanique demeurant dans un état inactif.
- La sous-étape d'activation du premier organe mécanique 18 est réalisé préalablement à l'étape i.

### BREVE DESCRIPTION DES DESSINS

D'autres caractéristiques et avantages de l'invention ressortiront à la lecture de la description qui suit, en référence aux figures annexées, qui illustrent :
- Figure 1 : la figure 1 représente une vue en coupe longitudinale d'un dispositif de nettoyage du système de nettoyage selon l'invention ;
- Figure 2 : la figure 2 représente une vue schématique du système de nettoyage selon l'invention ;
- Figure 3 : la figure 3 représente une vue schématique du système nettoyage selon un second mode de réalisation ;
- Figure 4 : la figure 4 représente une vue schématique du système nettoyage selon une variante du second mode de réalisation ;
- Figures 5a à 5e : les figures 5a à 5e représentent une cinématique de la génération d'une onde de choc par le dispositif de nettoyage de la figure 1 ;
- Figure 6 : la figure 6 représente une vue schématique en coupe d'une chaudière à convection verticale comprenant une pluralité d'échangeurs thermiques et un système de nettoyage de l'invention.

Pour plus de clarté, les éléments identiques ou similaires sont repérés par des signes de référence identiques sur l'ensemble des figures.

L'invention sera mieux comprise la lecture de la description qui suit et à l'examen des figures qui l'accompagnent. Celles-ci sont présentées à titre indicatif et nullement limitatif de l'invention.

### DESCRITION DETAILLEE

En référence aux figures 1 et 2, le système de nettoyage 1 comprend au moins un dispositif de nettoyage 10 s'étendant selon un axe longitudinal X et qui comporte une première chambre 2 dite haute pression, qui est adaptée pour stocker du gaz à une pression comprise entre 50 et 300 bars, préférentiellement entre 70 et 150 bars. Le dispositif de nettoyage 10 comprend également une deuxième chambre 4 dite basse pression, qui comporte un orifice ouvert 5 débouchant vers l'extérieur qui est à une pression voisine de la pression atmosphérique. Cet orifice ouvert est l'orifice d'échappement 5 d'ondes de choc 6 qui permet de nettoyer les échangeurs thermiques 22, comme cela sera précisé plus loin.

La deuxième chambre est un tube 4 dont une première extrémité libre forme l'orifice d'échappement 5 d'ondes de choc. Le tube 4 est préférentiellement de section cylindrique, mais peut également être de section polygonale sans sortir du cadre de l'invention. La surface de cette section est préférentiellement comprise entre 30 et 70 cm². Le tube 4 comprend en outre une seconde extrémité libre opposée 14 qui est logée dans la première chambre haute pression 2. Dans la suite de la description, on utilisera la terminologie « tube basse pression » pour désigner la deuxième chambre basse pression 4.

La première chambre haute pression 2 comprend un premier élément cylindrique creux 25 comprenant une paroi de fond 26 traversée en son centre par le tube 4, de sorte que la seconde extrémité libre 14 dudit tube basse pression 4 débouche dans ce premier élément 25. La solidarisation entre la paroi externe du tube 4 et la paroi de fond 26 est parfaitement étanche. Préférentiellement, le tube 4 et le premier élément 25 forment une seule et unique pièce. Le premier élément 25 comprend en outre une lèvre annulaire 27 en bordure de la paroi cylindrique 28 du premier élément 25, dont la fonction sera précisée ci-après.

La première chambre haute pression 2 comprend en outre un second élément cylindrique creux 29 de même diamètre que le premier élément creux 25, comprenant également une paroi de fond 32 et une lèvre annulaire 30 en bordure de la paroi cylindrique 31 dudit second élément 29. Les premier et second éléments 25, 29 sont solidarisés coaxialement entre eux selon l'axe X au niveau de leurs lèvres annulaires respectives, préférentiellement par boulonnage ou par tout autre moyen de solidarisation connu. De manière alternative, les premier et second éléments 25, 29 peuvent former une seule et unique pièce.

Le dispositif de nettoyage 10 comprend un dispositif déclencheur 7 dont le rôle est de permettre la génération d'ondes de choc 6 (voir figure 5e) se propageant dans le tube basse pression 4 vers l'orifice d'échappement 5. Pour permettre la formation d'une onde de choc plane 6 dans le tube 4, ce dernier a une longueur L comprise entre huit et douze fois son diamètre externe Dex, et a préférentiellement une longueur L faisant dix fois le diamètre externe Dex dudit tube.

Une onde de choc est une onde mécanique résultant d'un évènement provoquant une transition brutale et/ou une discontinuité de pression. Une onde de choc peut ainsi être générée au cours d'un changement brutale de la pression de gaz, par exemple lors d'une explosion.

Dans le cas présent, l'onde de choc est générée suite à la mise en communication de deux milieux, par exemple gazeux, présentant des pressions initiales très différentes, l'onde de choc étant de fait générée sans explosion. Le front de l'onde de choc se propage alors à une vitesse nécessairement supersonique.

Le dispositif déclencheur 7 comprend un piston 13 à section en forme de T, comprenant un corps central cylindrique 130 traversant la paroi de fond 32 du second élément 29 au travers d'un perçage de même diamètre que celui du corps central 130, de sorte que le piston 13, les premier et second éléments 25, 29 de la première chambre haute pression 2 et le tube 4 soient tous coaxiaux suivant l'axe X. De part et d'autre de son corps central 130, le piston 13 comprend une première portion cylindrique d'extrémité libre 16 et une seconde portion cylindrique d'extrémité libre 17.

Le piston 13 est mobile suivant son axe longitudinal entre deux positions, respectivement de fermeture et d'ouverture.

Dans sa position de fermeture telle que représentée sur la figure 1, la première portion d'extrémité libre 16 du piston est logée dans le tube basse pression 4 pour empêcher la communication de fluide entre ledit tube basse pression 4 et la première chambre haute pression 2. Comme représenté sur la figure 1, le piston 13 comprend un premier épaulement 33 qui définit la limite entre le corps central 130 du piston, dont le diamètre est égal au diamètre externe du tube basse pression 4, et la première portion d'extrémité libre 16 du piston 13 dont le diamètre Dp est égal au diamètre interne du tube 4. Le piston 13 comprend en outre un second épaulement 34 délimitant le corps central 130 et la seconde portion d'extrémité libre 17 dont le diamètre est supérieur à celui du corps central 130.

Ainsi dans sa position de fermeture représentée sur la figure 1, le premier épaulement 33 du piston 13 est en butée contre le bord périphérique de la seconde extrémité libre 14 du tube basse pression 4, et le second épaulement 34 du piston 13 est en butée contre la face externe de la paroi de fond 32 du second élément 29 de la première chambre 2. La première chambre haute pression 2 forme ainsi une cavité annulaire 20 lorsque le piston 13 est dans sa position de fermeture.

Dans sa position d'ouverture (voir figure 5e), la première portion d'extrémité libre 16 du piston 13 est dégagée du tube basse pression 4, de sorte que la première chambre haute pression 2 et le tube basse pression 4 soient mis en communication de fluide.

Ainsi, lors du passage du piston 13 de sa position de fermeture à sa position d'ouverture, pourvue que la première chambre haute pression 2 soit à une pression suffisante, une onde de choc 6 est générée et se propage dans le tube basse pression 4 à une vitesse supersonique comprise entre 1,5 et 5 fois le nombre de Mach. Pour assurer la génération de cette onde de choc 6 qui soit suffisamment efficace pour assurer le nettoyage de l'échangeur 22 (figure 6), le rapport entre la pression de l'onde de choc P₂ et la pression initiale P₁ dans le tube basse pression 4 lorsque le piston 13 est en position fermée, doit être compris entre 5 et 25. Plus ce rapport est élevé, plus la pression P₂ de l'onde de choc sera élevée et plus ladite onde de choc 6 assurera un nettoyage efficace. La pression P₂ est supérieure à cinq bars, et est typiquement comprise entre cinq et vingt-cinq bars, préférentiellement entre dix et vingt bars.

Ce rapport P₂/P₁ peut être calculé selon l'équation de Hugoniot qui décrit, en mécanique des fluides, le comportement d'un fluide isentropique. Cette équation est sous la forme suivante : ${\left(\frac{{P}_{1}}{{P}_{4}}\right)}^{\frac{K 1}{K 2}} = {\left(\frac{{P}_{2}}{{P}_{1}}\right)}^{\frac{- K 1}{K 2}} \times \left(K4\times \frac{{c}_{1}}{{c}_{4}}\times \frac{\frac{{P}_{2}}{{P}_{1}} - 1}{\sqrt{\frac{{P}_{2}}{{P}_{1}} . {K}_{3} + {K}_{1}}}\right)$

P₄ est la pression régnant dans la cavité annulaire 20, c'est-à-dire dans la première chambre haute pression 2, lorsque le piston 13 est en position de fermeture, et c₁ et c₄ correspondent à la célérité du son dans le gaz respectivement à la pression P₁ et à la pression P₄. Les coefficients K1, K2, K3 et K4 sont dépendants de γ, qui est lui-même est un coefficient poly-tropique ; en première approximation, y correspond au coefficient de Laplace.

La résolution de cette équation montre que pour obtenir un rapport P₂/P₁ compris entre 5 et 25, le rapport P₄/P₁ doit être compris entre 10 et 300. P₁ étant au voisinage de la pression atmosphérique, cela signifie que la pression P₄ régnant dans la cavité annulaire 20 lorsque le piston 13 est encore en position de fermeture doit être comprise entre 10 et 300 bars, préférentiellement supérieure à 50 bars. En outre, pour limiter les efforts de pression sur le piston, le diamètre interne De de la cavité annulaire 20 et le diamètre interne Dp du tube 4 sont tels que 0,5*Dp* < *De* < 3D*p*.

Une telle pression peut être obtenue en raccordant par des moyens fluidiques appropriés 35 la première chambre haute pression 2 à un réservoir de gaz sous haute pression 3. Selon l'invention, le gaz utilisé est non explosif et de faible densité, et présente une masse volumique inférieure à 0,8 kg/m³ lorsque sa pression est de un bar. A titre d'exemple, le réservoir de gaz 3 comprend des bouteilles d'hélium 36, 360, 361 à 200 ou 300 bars (figures 2, 3 et 4).

Pour s'affranchir de la baisse progressive de pression des bouteilles d'hélium 36 inhérente au vidage progressif desdites bouteilles, il est avantageux dans une première alternative représentée figure 2 de connecter fluidiquement entre le réservoir d'alimentation 3 et la première chambre haute pression 2 de chaque dispositif de nettoyage 10 un réservoir intermédiaire 100 dont la pression de fonctionnement est de quelques bars, typiquement comprise entre 2 et 5 bars. Un compresseur 37 commandé est alors connecté fluidiquement 12, 35 entre ce réservoir intermédiaire 100 et la première chambre haute pression 2 de chaque dispositif de nettoyage 10, pour permettre d'alimenter cette première chambre haute pression 2 en gaz jusqu'à une pression de l'ordre de 300 bars. Enfin, une vanne commandée 39 est connectée en entrée du réservoir intermédiaire 100, pour contrôler l'arrivée de gaz vers ledit réservoir intermédiaire 100.

Dans une seconde alternative représentée aux figures 3 et 4, toujours pour s'affranchir de la baisse progressive de pression des bouteilles d'hélium 360, 361 inhérente au vidage progressif desdites bouteilles, il est avantageux de prévoir au moins un réservoir complémentaire 200, 201 fluidiquement connecté entre le réservoir d'alimentation 3 et la première chambre haute pression 2 de chaque dispositif de nettoyage 10 par les moyens fluidiques 35.

Selon une première variante de cette seconde alternative représentée à la figure 3, le système de nettoyage 1 comprend un unique réservoir complémentaire 200 comprenant une pluralité de bouteilles de gaz 360 dont la pression est maintenue au moins 1,2 fois, idéalement 1,5 fois, supérieure à la pression P₄ de la première chambre haute pression 2 lorsque cette dernière est chargée en gaz et que le piston 13 est en position de fermeture. Cette pression est maintenue grâce à un compresseur 47 connecté fluidiquement entre le réservoir d'alimentation 3 et le réservoir complémentaire 200.

Selon une seconde variante représentée à la figure 4, le système de nettoyage 1 comprend autant de réservoirs complémentaires 201 que de dispositifs de nettoyage 10, chaque réservoir complémentaire 201 comprenant au moins une bouteille de gaz sous pression 361. Chaque réservoir complémentaire 201 est fluidiquement connecté entre le réservoir d'alimentation 3 et le dispositif de nettoyage considéré 10. En outre, le système de nettoyage 1 comprend une pluralité de compresseurs 47, chacun fluidiquement connecté en amont du réservoir complémentaire considéré 201 afin d'assurer une pression dans les bouteilles 361 au moins égale à 1,2 fois la pression P₄, et idéalement au moins égale à 1,5 fois cette pression P₄. Cette seconde variante est préférable lorsque la distance entre le réservoir d'alimentation 3 et les dispositif de nettoyage 10 est grande, car l'intégration d'une pluralité de réservoir complémentaires 201 à proximité des dispositif de nettoyage 10 permet de réduire la durée de remplissage des premières chambres 2 des dispositifs de nettoyage considérés 10.

Toujours en référence à la figure 1, le dispositif de déclenchement 7 comprend un dispositif d'actionnement 15 du piston 13 adapté pour actionner ledit piston entre ses deux positions respectivement d'ouverture et de fermeture.

Ce dispositif d'actionnement 15 comprend une plaque circulaire coaxiale 40 munie d'une tige centrale 46 s'étendant perpendiculairement à ladite plaque 40, laquelle tige 46 est logée dans un orifice longitudinal 42 ménagé dans le piston 13. Le dispositif d'actionnement 15 comprend en outre un premier organe mécanique 18, préférentiellement un ressort hélicoïdal dont les extrémités sont respectivement solidaires de la plaque 40 et de la face externe 170 de la seconde portion d'extrémité libre 17 du piston. Ainsi, lorsque la plaque 40 s'éloigne du piston 13 par l'intermédiaire de moyens mécaniques commandés 24, par exemple un ou plusieurs vérins, le ressort 18 s'étire et génère une force F₁ sur le piston 13 qui tend à amener ce dernier vers sa position d'ouverture.

Selon une première alternative, le dispositif comprend un second organe mécanique 19, ou le cas échéant un organe pneumatique 19, logé dans une ouverture de forme correspondante ménagée dans la paroi de fond 32 du second élément 29 de la première chambre 2. Lorsque ce second organe 19 est actionné, il génère une force de maintien du second épaulement 34 du piston 13 contre le second élément 29 de la première chambre 2, et tend donc à ramener le piston 13 vers sa position de fermeture et à le maintenir dans cette position.

Selon une seconde alternative, Le dispositif d'actionnement 15 comprend un organe électromagnétique, formé d'un électroaimant annulaire relié à des moyens d'alimentation électrique (non représentés) et logé dans une ouverture de forme correspondante ménagée dans la paroi de fond 32 du second élément 29 de la première chambre 2. Lorsque l'électroaimant est alimenté en électricité, il génère une force d'attraction sur le second épaulement 34 du piston 13 qui tend à plaquer ce dernier contre le second élément 29 de la première chambre 2, et tend donc à ramener le piston 13 vers sa position de fermeture et à le maintenir dans cette position.

Comme précisé plus haut, pour générer des ondes de chocs efficaces 6, c'est-à-dire à une pression supérieur à 5 bars et ayant une vitesse de propagation comprise entre 1,5 et 5 fois le nombre de Mach, il est nécessaire d'atteindre des hautes pressions de gaz dans la première chambre haute pression 2, de l'ordre de 50 à 300 bars. De telles pressions, couplées à l'utilisation d'un gaz léger comme l'hélium, génère des fuites de gaz provenant de la première chambre 2 par une zone dite de fuite 9 qui s'étend depuis ladite première chambre 2 jusqu'à l'extérieur. Cette zone 9 est définie par la liaison glissière entre le piston 13 et la première chambre haute pression 2 permettant le guidage à translation de ces deux pièces 13, 2 relativement l'une de l'autre. Sur la figure 1, il s'agit de la surface de contact annulaire 9 entre le corps central 130 du piston et le second élément 29 de la première chambre haute pression 2, à laquelle s'ajoute la surface de contact entre la face externe de la paroi de fond 32 et la face interne de la seconde extrémité libre du piston 17.

Pour éviter les pertes de gaz dues à ces fuites, les durées de remplissage de la première chambre 2 et les temporisations entre la fin du remplissage de ladite première chambre 2 et la génération d'une onde de choc 6 sont adaptées selon un procédé de génération d'ondes de choc par le système de nettoyage 1, lequel procédé sera décrit en détail ci-après.

Bien que cette adaptation des durées de remplissage et des temporisations représente une solution préférée et suffisante, le dispositif de nettoyage 10 peut également comprendre, selon l'invention, un dispositif de récupération 8 desdits gaz de fuite 23 provenant de la première chambre haute pression 2 lorsque le piston 13 est dans sa position de fermeture.

Le dispositif de récupération des gaz de fuite 8 comprend une chambre de récupération 11 en communication de fluide avec la zone de fuite 9. De la sorte, le gaz provenant de la première chambre haute pression 2 et s'étant échappé par la zone de fuite 9 est récupéré et stocké dans cette chambre de récupération 11.

Cette chambre de récupération 11 comprend un orifice traversant dont le bord périphérique est solidarisé de manière étanche au bord périphérique de la paroi de fond 32 du second élément creux 29. Toute la partie du dispositif de nettoyage 10 située en amont de la jonction entre la paroi de fond 32 du second élément creux 29 et la chambre de récupération 11 est ainsi logée dans ladite chambre de récupération 11, en considérant que les termes amont et aval le sont relativement au sens de propagation de l'onde de choc 6 dans le tube basse pression 4. Enfin, pour bénéficier d'une chambre de récupération 11 la plus volumineuse possible, la paroi de fond 32 du second élément creux 29 est plus large que la paroi cylindrique 31 dudit second élément creux 29.

En référence à la figure 2, la chambre de récupération 11 de chaque dispositif de nettoyage 10 (deux sont représentés sur la figure 2) est raccordée fluidiquement au réservoir intermédiaire 100 par des canalisations adaptées 41. Le réservoir intermédiaire 100 forme ainsi également de réservoir de récupération des gaz de fuite 23. Ces gaz de fuite 23 récupérés dans la chambre de récupération 11 sont ainsi réinjectés dans le réservoir intermédiaire 100, afin de servir au remplissage à venir de la première chambre haute pression 2. Le dispositif de récupération 8 assure donc le recyclage des gaz de fuite 23.

De manière alternative non représentée, le réservoir de récupération est différent du réservoir intermédiaire 100, et peut être par exemple constitué une pluralité de bouteilles à remplir.

En référence aux figures 5a à 5e, on décrit le procédé de génération d'ondes de choc par le système de nettoyage 1.

Au cours de la première étape (figure 5a), la vanne 39 assurant la circulation de gaz depuis le réservoir d'alimentation 3 est commandée en ouverture pour permettre l'accumulation de gaz dans la première chambre haute pression 2. Le piston 13 est dans cette étape maintenu ou préalablement actionné dans sa position de fermeture, le ressort 18 étant dans sa position de repos et le second organe mécanique 19 actionné. De manière à limiter au maximum les gaz de fuite 23 en dehors de la première chambre haute pression 2, la durée de remplissage est très courte, et idéalement, cette durée exprimée en secondes est inférieure ou égale à dix fois la valeur du volume exprimé en litres de la première chambre 2. A titre d'exemple, si la première chambre 2 présente un volume d'un litre, la durée de remplissage de ladite chambre 2 est inférieure ou égale à dix secondes.

Au cours d'une deuxième étape (figures 5b et 5c), dès que la pression dans la première chambre 2 atteint un seuil déterminé, mesuré par exemple par un capteur de pression intégré dans le système de nettoyage 1, la vanne 39 est commandée en fermeture pour stopper l'arrivée de gaz provenant du réservoir d'alimentation 3. Après une première temporisation déterminée, typiquement inférieure à cinq secondes pour éviter les gaz de fuite 23 en dehors de la première chambre 2, les vérins 24 sont activés (figure 5b) pour éloigner la plaque 40 du piston 13. Cela a pour effet de tendre le ressort 18 entreposé entre le piston 13 et la plaque 40 et de générer une force de tension F₁ tendant à déplacer le piston 13 vers sa position d'ouverture. Les vérins 24 sont stoppés dès que le ressort 18 atteint l'extension désirée pour générer la force de valeur déterminée (figure 5c) laquelle valeur est typiquement comprise entre 2000 et 10000 Newtons.

De manière particulièrement avantageuse, la première étape est réalisée après la seconde étape. De la sorte, il n'est nul besoin d'appliquer une temporisation entre la fin du remplissage de la première chambre 2 et l'actionnement des vérins 24. La durée entre la fin du remplissage et la génération d'une onde de choc 6 sera alors réduite, ce qui a pour effet de limiter encore davantage les fuites de gaz de la première chambre 2.

Au cours de la troisième étape (figure 5d et 5e), alors que la vanne 39 est maintenue fermée ou commandée en fermeture, le second organe mécanique 19 n'est plus actionné, si bien qu'il n'y a plus aucune force de résistance à la force mécanique F₁ générée par le ressort 18. Cela provoque le déplacement rapide du piston 13 (flèches 45 de la figure 5d) vers sa position d'ouverture (figure 5e) et la mise en communication de fluide brutale entre la première chambre 2 et le tube 4. La vitesse d'ouverture est supérieure à 1,5 m² par seconde, et est typiquement comprise entre 1,5 et 3,5 m² par seconde, pour un tube 4 dont la section est comprise entre 30 et 70 cm². Cela signifie que le temps de déplacement du piston 13 entre ses deux positions est compris entre 0,2 et 15 millisecondes, préférentiellement entre 2 et 4 millisecondes, ce qui correspond à une vitesse longitudinale du piston 13 de l'ordre de 10 mètres par seconde au moment de la mise en communication de fluide de la première chambre 2 et du tube 4, la vitesse minimale du piston 13 pour permettre la génération d'une onde de choc 6 étant de 8 mètres par seconde. C'est le déplacement rapide du piston 13 qui permet la génération d'une onde de choc 6 supersonique, sans qu'aucune combustion ou explosion ne soit nécessaire.

De manière particulièrement avantageuse, l'extrémité libre 16 du piston 13 qui est logée dans le tube 4 lorsque ledit piston 13 est dans sa position de fermeture présente une longueur suffisante au moins égale à 2 centimètres. Ainsi le piston 13, au cours de son déplacement vers sa position d'ouverture dû à l'actionnement du ressort 18, accélère avant la mise en communication de fluide entre la première chambre 2 et le tube 4, pour atteindre une vitesse suffisante supérieure à 8 mètres par seconde au moment où son extrémité libre 16 se déloge du tube et permet la mise en communication de fluide de la première chambre 2 et du tube 4.

Il en résulte la génération d'une onde de choc 6 qui se propage dans le tube basse pression 4 jusqu'à son ouverture d'échappement 5 d'où l'onde de choc s'échappe (figure 5e).

Enfin, au cours de la quatrième étape, les vérins 24 sont actionnés après une seconde temporisation déterminée pour ramener la plaque 40 et le vérin 24 vers sa position de fermeture. Le second organe mécanique 19 est alors actionné pour bloquer le piston 13 dans sa position de fermeture.

Ces quatre étapes sont répétées de manière cyclique selon une fréquence déterminée, par exemple deux tirs par dispositif de nettoyage 10 et par heure.

De manière avantageuse et préférentielle, le procédé comprend une étape préliminaire de purge de la chambre haute pression 2 avec le gaz d'alimentation provenant du réservoir 3, et du tube 4 avec un autre gaz plus dense, typiquement de l'air comprimé. La première chambre 2 est alors balayée avec un volume d'hélium correspondant à une à trois fois le volume de ladite première chambre 2 alors que le piston 13 est dans sa position d'ouverture. Parallèlement, le tube 4 est purgé avec un volume d'air comprimé correspondant à deux à quatre fois le volume dudit tube 4. Cette étape préliminaire augmente l'efficacité du système de nettoyage 1.

Enfin, lorsque le système de nettoyage comprend un dispositif de récupération de gaz de fuite 8, le procédé comprend une étape de récupération continue des gaz de fuite 23, qui est mise en oeuvre durant le procédé, pour permettre la récupération du gaz de fuite dans la chambre de récupération 11 tant que la première chambre 2 est pressurisé, c'est-à-dire tant que le piston 13 est dans sa position de fermeture et que la première chambre haute pression 2 est alimentée en gaz.

En référence à la figure 4, le système de nettoyage 1 de l'invention comprend une pluralité de dispositifs de nettoyage 10 installés en vis-à-vis des échangeurs thermiques 22 d'une chaudière convective verticale 21 de type connue. Cette chaudière comprend un conduit 43 de circulation de fumées industrielles à haute température 44, dans lequel sont installés une pluralité d'échangeurs thermiques 22. Au contact des fumées 44, ces échangeurs thermiques 22 récupèrent la chaleur des fumées, mais un dépôt de particules finit par encrasser les parois des échangeurs 22, ce qui réduit l'efficacité des échanges thermiques 22.

Pour nettoyer les échangeurs thermiques 22, les dispositifs de nettoyage 10 sont agencés de telle sorte que l'orifice d'échappement 5 de leur tube 4 est en vis-à-vis de l'échangeur thermique 22 à nettoyer. Une disposition astucieuse des dispositifs de nettoyage 10 permet de générer des ondes de choc 6 sur les parois de l'ensemble des échangeurs thermiques 22.

Chaque dispositif de nettoyage 10, comprenant un système de déclenchement mécanique à piston 13 combiné à une utilisation avec un gaz de faible masse volumique, permet ainsi de générer des ondes de choc 6 de forte pression pour permettre de briser et supprimer le dépôt sur les parois d'échangeurs thermiques. En outre, le gaz étant non explosif, les conditions de sécurité lors de l'utilisation dudit système de nettoyage 1 sont optimales, et les coûts de fonctionnement sont réduits.

Les modes de réalisation décrits ci-dessus ne sont nullement limitatifs, et des modifications peuvent y être apportées sans sortir du cadre de l'invention. Par exemple, il peut être imaginé une autre configuration pour le dispositif de déclenchement 7 du dispositif de nettoyage 10, ce dernier pouvant comprendre une vanne guillotine commandée séparant la première chambre haute pression 2 et le tube 4. En outre, tout type de gaz dont la masse volumique à un bar est inférieure à 0,8 kg/m³ est compatible avec le système de nettoyage 1 de l'invention.

## Revendications

1. Système de nettoyage (1) pour échangeur thermique, adapté pour générer des ondes de chocs supersoniques à partir d'un gaz et les projeter contre la surface de l'échangeur, ledit système (1) étant **caractérisé en ce qu'**il comprend au moins un dispositif de nettoyage (10) comprenant une première chambre haute pression (2) destinée à être fluidiquement reliée à un réservoir de gaz sous pression (3) pour alimenter ladite première chambre haute pression (2) en gaz, une deuxième chambre basse pression (4) comprenant un orifice d'échappement (5) de l'onde de choc (6), et un dispositif déclencheur (7) actionnable de manière réversible entre une position de fermeture empêchant la communication de fluide entre lesdites première et deuxième chambres (2, 4), et une position d'ouverture mettant lesdites chambres (2, 4) en communication de fluide, la vitesse d'ouverture du dispositif déclencheur (7) étant, lors de l'utilisation de ce système, supérieure ou égale à 1,5 m² par seconde.

2. Système (1) selon la revendication précédente, **caractérisé en ce que** la masse volumique du gaz à une pression de un bar est inférieure ou égale à 0,8 kg/m³.

3. Système (1) selon la revendication 1 ou 2, **caractérisé en ce que** le gaz est non explosif.

4. Système (1) selon l'une quelconque des revendications 1 à 3, **caractérisé en ce que** le gaz alimentant les différents éléments du système de nettoyage (1) est de l'hélium.

5. Système (1) selon l'une quelconque des revendications 1 à 4, **caractérisé en ce que** la première chambre (2) forme une chambre de stockage du gaz pressurisé entre 50 et 300 bar.

6. Système (1) selon l'une quelconque des revendications 1 à 5, **caractérisé en ce que** la deuxième chambre basse pression est un tube (4) dont une première extrémité libre forme l'orifice d'échappement de l'onde de choc (5), et **en ce que** la première chambre haute pression (2) est disposée coaxialement au tube (4), une deuxième extrémité opposée (14) du tube (4) étant en communication de fluide avec la première chambre (2) lorsque le dispositif déclencheur (7) est en position d'ouverture.

7. Système (1) selon la revendication précédente, **caractérisé en ce que** le dispositif déclencheur (7) comprend un piston (13) disposé coaxialement au tube (4) et à la première chambre (2), laquelle première chambre (2) forme une cavité annulaire (20) entourant au moins une partie du piston (13) en position de fermeture, et un dispositif d'actionnement (15) adapté pour actionner le piston (13) entre ses deux positions respectivement d'ouverture et de fermeture, lequel piston (13) est mobile selon son axe longitudinal entre sa position de fermeture dans laquelle une portion extrémité libre (16) du piston (13) est logée dans le tube (4), et sa position d'ouverture dans laquelle le piston (13) est totalement dégagé du tube (4) et permet la communication de fluide entre la première chambre (2) et le tube (4).

8. Système (1) selon la revendication 6 ou 7, **caractérisé en ce que** la longueur L du tube (4) est entre huit et douze fois supérieure à son diamètre externe Dex.

9. Système (1) selon la revendication 8, **caractérisé en ce que** le dispositif d'actionnement (15) du piston (13) comprend un premier organe mécanique (18) solidaire d'une seconde extrémité libre du piston (17), lequel premier organe mécanique (18) est configuré pour amener le piston (13) vers sa position d'ouverture, et un second organe mécanique (19) solidaire d'une paroi de la première chambre haute pression (2), lequel second organe mécanique (19) est configuré pour amener et maintenir le piston (13) vers et dans sa position de fermeture.

10. Système (1) selon l'une quelconque des revendications précédentes, **caractérisé en ce que** le dispositif de nettoyage comprend un dispositif de récupération de gaz de fuite (8) en communication de fluide avec une zone dite de fuite (9) qui s'étend entre la première chambre haute pression (2) depuis laquelle ledit gaz de fuite (23) est susceptible de s'échapper, et l'extérieur dudit dispositif (10).

11. Système (1) selon la revendication précédente, **caractérisé en ce que** le dispositif de récupération de gaz (8) est fluidiquement relié à un réservoir de récupération (10) dudit gaz de fuite.

12. Système (1) selon la revendication 10 ou 11, **caractérisé en ce que** le dispositif de récupération de gaz (8) comprend une chambre de récupération (11).

13. Système (1) selon l'une quelconque des revendications précédentes, **caractérisé en ce qu'**il comprend au moins un réservoir complémentaire (200, 201) destiné à être fluidiquement relié au réservoir de gaz sous pression (3) pour être alimenté par ledit réservoir de gaz sous pression (3), et fluidiquement relié à la première chambre haute pression (2) du dispositif de nettoyage (10).

14. Système (1) selon l'une quelconque des revendications 10 à 13 et selon la revendication 7, **caractérisé en ce que** la zone de fuite (9) est une liaison glissière assurant le guidage à translation entre le piston (13) et la première chambre haute pression (2).

15. Chaudière (21) comprenant une pluralité d'échangeurs thermiques (22) et un système de nettoyage (1) selon l'une quelconque des revendications 1 à 14 comprenant une pluralité de dispositifs de nettoyage (10), **caractérisé en ce que** l'orifice d'échappement (5) de la deuxième chambre basse pression (4) de chaque dispositif de nettoyage (10) est en vis-à-vis d'au moins un échangeur (22) de la chaudière (21).

16. Procédé de génération d'une onde de choc d'un système de nettoyage (1) selon l'une quelconque des revendications 1 à 14, **caractérisé en ce qu'**il comprend les étapes successives de :
i. Actionnement du dispositif déclencheur (7) vers sa position de fermeture suivi de l'approvisionnement en gaz de la première chambre (2) d'au moins un dispositif de nettoyage (10) jusqu'à ce que ladite première chambre (2) atteigne une pression seuil déterminée P₄, la masse volumique du gaz à une pression de un bar étant inférieure à 0,8 kg/m³ ;
ii. Actionnement du dispositif déclencheur (7) du dispositif de nettoyage considéré (10) vers sa position d'ouverture, mettant les première et deuxième chambre (2, 4) en communication de fluide et provoquant la génération d'une onde de choc (6) se propageant dans la deuxième chambre 4 en direction de son orifice d'échappement (5) ;
iii. Actionnement du dispositif déclencheur (7) vers sa position de fermeture ;

17. Procédé selon la revendication précédente, **caractérisé en ce qu'**il comprend une étape initiale de purge de la première chambre (2) avec le gaz d'approvisionnement et de la deuxième chambre (3) avec un autre gaz plus dense que le gaz d'approvisionnement, le dispositif déclencheur (7) étant dans sa position d'ouverture.

18. Procédé selon la revendication 16 ou 17, **caractérisé en ce que** la durée de remplissage en secondes de la première chambre effectué à l'étape i est inférieur ou égale à dix fois la valeur du volume exprimé en litres de la première chambre (2).

19. Procédé selon l'une quelconque des revendications 16 à 18, **caractérisé en ce que** la pression seuil P₄ de la première chambre (2) atteinte à la fin de l'étape i est comprise entre 50 et 300 bars, et **en ce que** la pression P₂ de l'onde de choc (6) au niveau de l'orifice d'échappement (5) de la deuxième chambre (4) est supérieure à cinq bars.

20. Procédé selon l'une quelconque des revendications 16 à 19, **caractérisé en ce que** les étapes i à iii sont répétées de manière cyclique selon une fréquence déterminée.

21. Procédé selon l'une quelconque des revendications 16 à 20, **caractérisé en ce qu'**il comprend, durant au moins les étapes i et iii, une étape de récupération continue du gaz de fuite (23) s'échappant de la première chambre haute pression (2) par le dispositif de récupération (8).

22. Procédé selon l'une quelconque des revendications 16 à 21, le dispositif déclencheur (7) comprenant un piston (13) disposé coaxialement aux première et deuxième chambres (2, 4), et un dispositif d'actionnement (15) adapté pour actionner le piston (13) selon son axe longitudinal entre ses deux positions respectivement d'ouverture et de fermeture, lequel dispositif d'actionnement (15) comprend un premier organe mécanique (18) prévu, lorsqu'il est activé, pour amener le piston (13) vers sa position d'ouverture, et un second organe mécanique (19) prévu, lorsqu'il est activé, pour amener le piston (13) vers sa position de fermeture, **caractérisé en ce que** l'étape ii comprend :
• une sous étape d'activation du premier organe mécanique (18) par des moyens d'activation (24) de manière à générer une force mécanique F₁ sur le piston (13) tendant à amener ce dernier vers sa position d'ouverture, le piston (13) étant maintenu dans sa position de fermeture par le second organe mécanique (19) activé ;
• dès que la force mécanique F₁ atteint une valeur seuil, désactivation concomitante du premier organe mécanique (18) et du second organe mécanique (19) induisant le déplacement brutal du piston (13) vers sa position d'ouverture ;
et **en ce que** l'étape iii comprend
• une sous étape d'activation des moyens d'activation (24) ramenant le piston (13) de sa position d'ouverture vers sa position de fermeture, puis d'activation du second organe mécanique (19) pour maintenir le piston (13) dans sa position de fermeture, le premier organe mécanique (18) demeurant dans un état inactif.

23. Procédé selon la revendication précédente, **caractérisé en ce que** la sous-étape d'activation du premier organe mécanique (18) est réalisé préalablement à l'étape i.

## Patentansprüche

1. Reinigungssystem (1) für einen Wärmetauscher, das dazu ausgelegt ist, Überschall-Stoßwellen aus einem Gas zu erzeugen und sie auf die Oberfläche des Wärmetauschers zu projektieren, wobei das System (1) **dadurch gekennzeichnet ist, dass** es mindestens eine Reinigungsvorrichtung (10) mit einer ersten Hochdruckkammer (2) umfasst, die dazu vorgesehen ist, fluidisch mit einem Druckgasbehälter (3) verbunden zu werden, um die erste Hochdruckkammer (2) mit Gas zu speisen, eine zweite Niederdruckkammer (4) umfasst, die eine Austrittsöffnung (5) für die Stoßwelle (6) aufweist, und eine Auslösevorrichtung (7) umfasst, die reversibel zwischen einer Schliessstellung, die die Fluidverbindung zwischen der ersten und der zweiten Kammer (2, 4) verhindert, und einer Öffnungsstellung, die die Kammern (2, 4) in Fluidverbindung bringt, betätigbar ist, die Öffnungsgeschwindigkeit der Auslösevorrichtung (7) bei der Verwendung dieses Systems größer oder gleich 1,5 m² pro Sekunde ist.

2. System (1) nach dem vorhergehenden Anspruch, **dadurch gekennzeichnet, dass** die Dichte des Gases bei einem Druck von einem Bar kleiner oder gleich 0,8 kg/m³ ist.

3. System (1) nach Anspruch 1 oder 2, **dadurch gekennzeichnet, dass** das Gas nicht explosiv ist.

4. System (1) nach einem der Ansprüche 1 bis 3, **dadurch gekennzeichnet, dass** das Gas, das die verschiedenen Elemente des Reinigungssystems (1) speist, Helium ist.

5. System (1) nach einem der Ansprüche 1 bis 4, **dadurch gekennzeichnet, dass** die erste Kammer (2) eine Speicherkammer für das unter einem Druck zwischen 50 und 300 bar stehende Gas bildet.

6. System (1) nach einem der Ansprüche 1 bis 5, **dadurch gekennzeichnet, dass** die zweite Niederdruckkammer ein Rohr (4) ist, dessen erstes freies Ende die Austrittsöffnung (5) für die Stoßwelle bildet, und dass die erste Hochdruckkammer (2) koaxial zum Rohr (4) angeordnet ist, ein gegenüberliegendes zweites Ende (14) des Rohres (4) in Fluidverbindung mit der ersten Kammer (2) ist, wenn sich die Auslösevorrichtung (7) in der Öffnungsstellung ist.

7. System (1) nach dem vorhergehenden Anspruch, **dadurch gekennzeichnet, dass** die Auslösevorrichtung (7) einen Kolben (13) umfasst, der koaxial zum Rohr (4) und zu der ersten Kammer (2) angeordnet ist, wobei die erste Kammer (2) einen ringförmigen Hohlraum (20) bildet, der wenigstens einen Teil des Kolbens (13) in der Schliessstellung umgibt, und eine Betätigungsvorrichtung (15) umfasst, die dazu ausgelegt ist, den Kolben (13) zwischen seinen zwei Stellungen, der Öffnungs- und der Schliessstellung zu betätigen, wobei der Kolben (13) entlang seiner Längsachse zwischen seiner Schliessstellung, in der ein freier Endabschnitt (16) des Kolbens (13) in dem Rohr (4) aufgenommen ist, und seiner Öffnungsstellung, in der der Kolben (13) vollständig von dem Rohr (4) befreit ist, beweglich ist und die Fluidverbindung zwischen der ersten Kammer (2) und dem Rohr (4) ermöglicht.

8. System (1) nach Anspruch 6 oder 7, **dadurch gekennzeichnet, dass** die Länge L des Rohres (4) zwischen acht- und zwölfmal größer ist als sein Außendurchmesser Dex.

9. System (1) nach Anspruch 8, **dadurch gekennzeichnet, dass** die Betätigungsvorrichtung (15) des Kolbens (13) ein erstes mechanisches Organ (18) umfasst, das fest mit einem zweiten freien Ende des Kolbens (17) verbunden ist, wobei das erste mechanische Organ (18) gestaltet ist, um den Kolben (13) in seine Öffnungsstellung zu bringen, und ein zweites mechanisches Organ (19) umfasst, das fest mit einer Wand der ersten Hochdruckkammer (2) verbunden ist, wobei das zweite mechanische Organ (19) gestaltet ist, um den Kolben (13) in seine Schliessstellung zu bringen und zu halten.

10. System (1) nach einem der vorhergehenden Ansprüche, **dadurch gekennzeichnet, dass** die Reinigungsvorrichtung eine Vorrichtung (8) zur Rückgewinnung von Leckagegas umfasst, die in Fluidverbindung mit einem sogenannten Leckagebereich (9) ist, der sich zwischen der ersten Hochdruckkammer (2), aus der das Leckagegas (23) entweichen kann, und der Außenseite der Vorrichtung (10) erstreckt.

11. System (1) nach dem vorhergehenden Anspruch, **dadurch gekennzeichnet, dass** die Gasrückgewinnungsvorrichtung (8) fluidisch mit einem Rückgewinnungsbehälter (10) des Leckagegases verbunden ist.

12. System (1) nach Anspruch 10 oder 11, **dadurch gekennzeichnet, dass** die Gasrückgewinnungsvorrichtung (8) eine Rückgewinnungskammer (11) umfasst.

13. System (1) nach einem der vorhergehenden Ansprüche, **dadurch gekennzeichnet, dass** es mindestens einen Zusatztank (200, 201) umfasst, der dazu vorgesehen ist, fluidisch mit dem Druckgasbehälter (3) verbunden zu sein, um von dem Druckgasbehälter (3) gespeist zu sein, und der fluidisch mit der ersten Hochdruckkammer (2) der Reinigungsvorrichtung (10) verbunden ist.

14. System (1) nach einem der Ansprüche 10 bis 13 und nach Anspruch 7, **dadurch gekennzeichnet, dass** die Leckagezone (9) eine Gleitverbindung ist, die die Längsverschiebung zwischen dem Kolben (13) und der ersten Hochdruckkammer (2) gewährleistet.

15. Heizkessel (21) eine Vielzahl von Wärmetauschern (22) und einem Reinigungssystem (1) nach einem der Ansprüche 1 bis 14 mit einer Vielzahl von Reinigungsvorrichtungen (10) umfasst, **dadurch gekennzeichnet, dass** die Auslassöffnung (5) der zweiten Niederdruckkammer (4) jeder Reinigungsvorrichtung (10) gegenüber mindestens einem Wärmetauscher (22) des Heizkessels (21) ist.

16. Verfahren zur Erzeugung einer Stoßwelle eines Reinigungssystems (1) nach einem der Ansprüche 1 bis 14, **dadurch gekennzeichnet, dass** es die nachstehenden, aufeinanderfolgenden Schritte umfasst:
i. Betätigung der Auslösevorrichtung (7) in Richtung ihrer Schliessstellung gefolgt von der Zufuhr mit Gas in die erste Kammer (2) der mindestens einen Reinigungsvorrichtung (10) bis die erste Kammer (2) einen bestimmten Schwellendruck P₄ erreicht, wobei die Dichte des Gases bei einem Druck von einem Bar kleiner als 0,8 kg/m³ ist;
ii. Betätigung der Auslösevorrichtung (7) der betreffenden Reinigungsvorrichtung (10) in Richtung ihrer Öffnungsstellung, wodurch die erste und die zweite Kammer (2, 4) in Fluidverbindung gebracht werden und eine Druckwelle (6) erzeugt wird, die sich in der zweiten Kammer (4) in Richtung ihrer Austrittsöffnung (5) ausbreitet;
iii. Betätigung der Auslösevorrichtung (7) in Richtung ihrer Schliessstellung.

17. Verfahren nach dem vorhergehenden Anspruch, **dadurch gekennzeichnet, dass** es einen Anfangsschritt zum Spülen der ersten Kammer (2) mit dem Zufuhrgas und der zweiten Kammer (3) mit einem anderen Gas, das dichter als das Zufuhrgas ist, umfasst, wobei sich die Auslösevorrichtung (7) in ihrer Öffnungsstellung befindet.

18. Verfahren nach Anspruch 16 oder 17, **dadurch gekennzeichnet, dass** die Dauer in Sekunden der in Schritt i durchgeführten Befüllung der ersten Kammer kleiner oder gleich dem Zehnfachen des Wertes des in Litern ausgedrückten Volumens der ersten Kammer (2) ist.

19. Verfahren nach einem der Ansprüche 16 bis 18, **dadurch gekennzeichnet, dass** der am Ende von Schritt i erreichte Schwellendruck P₄ der ersten Kammer (2) zwischen 50 und 300 bar beträgt, und dass der Druck P₂ der Stoßwelle (6) an der Auslassöffnung (5) der zweiten Kammer (4) größer als fünf bar ist.

20. Verfahren nach einem der Ansprüche 16 bis 19, **dadurch gekennzeichnet, dass** die Schritte i bis iii zyklisch mit einer bestimmten Frequenz wiederholt werden.

21. Verfahren nach einem der Ansprüche 16 bis 20, **dadurch gekennzeichnet, dass** es zumindest während der Schritte i und iii einen Schritt zur kontinuierlichen Rückgewinnung des aus der ersten Hochdruckkammer (2) austretenden Leckagegases (23) durch die Rückgewinnungsvorrichtung (8) umfasst.

22. Verfahren nach einem der Ansprüche 16 bis 21, wobei die Auslösevorrichtung (7) einen Kolben (13) umfasst, der koaxial zur ersten und zweiten Kammer (2, 4) angeordnet ist, und eine Betätigungsvorrichtung (15) umfasst, die dazu ausgelegt ist, den Kolben (13) entlang seiner Längsachse zwischen seinen beiden Stellungen, der Öffnungs- und der Schliessstellung, zu betätigen, wobei die Betätigungsvorrichtung (15) ein erstes mechanisches Organ (18) umfasst, das, wenn es aktiviert wird, dazu vorgesehen ist, den Kolben (13) in seine Öffnungsstellung zu bringen, und ein zweites mechanisches Organ (19), das, wenn es aktiviert wird, dazu vorgesehen ist, den Kolben (13) in seine Schliessstellung zu bringen, **dadurch gekennzeichnet, dass** Schritt ii Folgendes umfasst:
• einen Unterschritt zur Aktivierung des ersten mechanischen Organs (18) mit Aktivierungsmitteln (24), um eine mechanische Kraft F₁ auf den Kolben (13) zu erzeugen, die bestrebt ist, diesen in seine Öffnungsstellung zu bringen, wobei der Kolben (13) durch das aktivierte zweite mechanische Organ (19) in seiner Schliessstellung gehalten wird;
• sobald die mechanische Kraft F₁ einen Schwellenwert erreicht, gleichzeitige Deaktivierung des ersten mechanischen Organs (18) und des zweiten mechanischen Organs (19), wodurch die abrupte Bewegung des Kolbens (13) in seine Öffnungsstellung induziert wird;
und dadurch, dass der Schritt iii umfasst:
• einen Unterschritt zur Aktivierung der Aktivierungsmittel (24), die den Kolben (13) aus seiner Öffnungsstellung in seine Schliessstellung zurückbringen, gefolgt von der Aktivierung des zweiten mechanischen Organs (19), um den Kolben (13) in seiner Schliessstellung zu halten, wobei das erste mechanische Organ (18) in einem inaktiven Zustand verbleibt.

23. Verfahren nach dem vorhergehenden Anspruch, **dadurch gekennzeichnet, dass** der Unterschritt zur Aktivierung des ersten mechanischen Organs (18) vor dem Schritt i durchgeführt wird.

## Claims

1. A cleaning system (1) for a heat exchanger, adapted to generate supersonic shock waves from a gas and project the same against the surface of the exchanger, said system (1) being **characterised in that** it comprises at least one cleaning device (10) comprising a high pressure first chamber (2) to be fluidly connected to a pressurised gas tank (3) to supply said high pressure first chamber (2) with gas, a low pressure second chamber (4) comprising a port for exhausting (5) the shock wave (6), and a trigger device (7) reversibly actuatable between a closing position preventing fluid communication between said first and second chambers (2, 4), and an opening position placing said chambers (2, 4) in fluid communication, the opening speed of the trigger device (7) being, when using this system, greater than or equal to 1.5 m² per second.

2. The system (1) according to the preceding claim, **characterised in that** the density of the gas at a pressure of one bar is less than or equal to 0.8 kg/m³.

3. The system (1) according to claim 1 or 2, **characterised in that** the gas is nonexplosive.

4. The system (1) according to any of claims 1 to 3, **characterised in that** the gas supplying the different elements of the cleaning system (1) is helium.

5. The system (1) according to any of claims 1 to 4, **characterised in that** the first chamber (2) forms a chamber for storing the pressurised gas between 50 and 300 bar.

6. The system (1) according to any of claims 1 to 5, **characterised in that** the low pressure second chamber is a tube (4) a first free end of which forms the shock wave exhaust port (5), and **in that** the high pressure first chamber (2) is disposed coaxially to the tube (4), an opposite second end (14) of the tube (4) being in fluid communication with the first chamber (2) when the trigger device (7) is in the opening position.

7. The system (1) according to the preceding claim, **characterised in that** the trigger device (7) comprises a piston (13) disposed coaxially to the tube (4) and to the first chamber (2), which first chamber (2) forms an annular cavity (20) surrounding at least a part of the piston (13) in the closing position, and an actuation device (15) adapted to actuate the piston (13) between its two opening and closing positions respectively, which piston (13) is movable along its longitudinal axis between the closing position in which a free end portion (16) of the piston (13) is housed in the tube (4), and its opening position in which the piston (13) is totally released from the tube (4) and allows the fluid communication between the first chamber (2) and the tube (4).

8. The system (1) according to claim 6 or 7, **characterised in that** the length L of the tube (4) is between eight and twelve times greater than its outer diameter Dex.

9. The system (1) according to claim 8, **characterised in that** the actuation device (15) of the piston (13) comprises a first mechanical member (18) integral with a second free end of the piston (17), which first mechanical member (18) is configured to bring the piston (13) to its opening position, and a second mechanical member (19) integral with a wall of the high pressure first chamber (2), which second mechanical member (19) is configured to bring and to hold the piston (13) to and in its closing position.

10. The system (1) according to any of the preceding claims, **characterised in that** the cleaning device comprises a leak gas recovery device (8) in fluid communication with a so-called leak zone (9) which extends between the high pressure first chamber (2) from which said leak gas (23) is likely to escape, and the outside of said device (10).

11. The system (1) according to the preceding claim, **characterised in that** the gas recovery device (8) is fluidly connected to a tank for recovering (10) said leak gas.

12. The system (1) according to claim 10 or 11, **characterised in that** the gas recovery device (8) comprises a recovery chamber (11).

13. The system (1) according to any of the preceding claims, **characterised in that** it comprises at least one complementary tank (200, 201) to be fluidly connected to the pressurised gas tank (3) to be supplied by said pressurised gas tank (3), and fluidly connected to the high pressure first chamber (2) of the cleaning device (10).

14. The system (1) according to any of claims 10 to 13 and according to claim 7, **characterised in that** the leak zone (9) is a slide connection ensuring translational guidance between the piston (13) and the high pressure first chamber (2).

15. A boiler (21) comprising a plurality of heat exchangers (22) and a cleaning system (1) according to any of claims 1 to 14 comprising a plurality of cleaning devices (10), **characterised in that** the exhaust port (5) of the low pressure second chamber (4) of each cleaning device (10) is opposite to at least one exchanger (22) of the boiler (21).

16. A method for generating a shock wave of a cleaning system (1) according to any of claims 1 to 14, **characterised in that** it comprises the successive steps of:
i. actuating the trigger device (7) to its closing position followed by the gas feeding to the first chamber (2) of at least one cleaning device (10) until said first chamber (2) reaches a determined threshold pressure P₄, the density of the gas at a pressure of one bar being less than 0.8 kg/m³;
ii. actuating the trigger device (7) of the cleaning device (10) considered to its opening position, placing the first and second chambers (2, 4) in fluid communication and causing the generation of a shock wave (6) propagating in the second chamber (4) towards its exhaust port (5);
iii. actuating the trigger device (7) to its closing position.

17. The method according to the preceding claim, **characterised in that** it comprises an initial step of purging the first chamber (2) with the feeding gas and the second chamber (3) with another gas denser than the feeding gas, the trigger device (7) being in its opening position.

18. The method according to claim 16 or 17, **characterised in that** the duration in seconds for filling the first chamber performed in step i is less than or equal to ten times the value of the volume expressed in litres of the first chamber (2).

19. The method according to any of claims 16 to 18, **characterised in that** the threshold pressure P₄ of the first chamber (2) reached at the end of step i is comprised between 50 and 300 bar, and **in that** the pressure P₂ of the shock wave (6) at the exhaust port (5) of the second chamber (4) is greater than five bar.

20. The method according to any of claims 16 to 19, **characterised in that** steps i to iii are cyclically repeated according to a determined frequency.

21. The method according to any of claims 16 to 20, **characterised in that** it comprises, during at least steps i and iii, a step of continuously recovering the leak gas (23) escaping from the high pressure first chamber (2) by the recovery device (8).

22. The method according to any of claims 16 to 21, the trigger device (7) comprising a piston (13) disposed coaxially to the first and second chambers (2, 4), and an actuation device (15) adapted to actuate the piston (13) along its longitudinal axis between its two opening and closing positions respectively, which actuation device (15) comprises a first mechanical member (18) provided, when activated, to bring the piston (13) to its opening position, and a second mechanical member (19) provided, when activated, to bring the piston (13) to its closing position, **characterised in that** step ii comprises:
• a substep of activating the first mechanical member (18) by activation means (24) so as to generate a mechanical force F₁ on the piston (13) tending to bring the same to its opening position, the piston (13) being held in its closing position by the second mechanical member (19) activated;
• as soon as the mechanical force F₁ reaches a threshold value, concomitantly deactivating the first mechanical member (18) and the second mechanical member (19) causing the piston (13) to abruptly move to its opening position;
and **in that** step iii comprises
• a substep of activating the activation means (24) bringing back the piston (13) from its opening position to its closing position, and then activating the second mechanical member (13) to hold the piston (13) in its closing position, the first mechanical member (18) remaining in an inactive state.

23. The method according to the preceding claim, **characterised in that** the substep of activating the first mechanical member (18) is performed prior to step i.
